# EUROPÄISCHE PATENTSCHRIFT

(11) **EP 1 151 827 B1**
(45) Veröffentlichungstag und Bekanntmachung des Hinweises auf die Patenterteilung: **25.07.2007**
(21) Anmeldenummer: 01810391.1
(22) Anmeldetag: 23.04.2001
(51) Int. Cl.: B25D 16/00, B25D 17/24

(54) **Schlagendes Elektrohandwerkzeuggerät**
Hand tool with electrical percussion system
Outil à main à percussion électrique

(30) Priorität: 02.05.2000 DE 10021355
(43) Veröffentlichungstag der Anmeldung: 07.11.2001
(73) Patentinhaber: HILTI Aktiengesellschaft, 9494 Schaan (LI)
(72) Erfinder: Kristen, Ferdinand, 82205 Gilching (DE); Bongers-Ambrosius, Hans-Werner, 81477 München (DE)
(74) Vertreter: Wildi, Roland

(56) Entgegenhaltungen:
- US-A- 5 806 609
- US-A- 5 927 407

## Beschreibung

Die Erfindung bezeichnet ein zumindest teilweise schlagendes Elektrohandwerkzeuggerät, bspw. einen Bohrhammer oder einen Meisselhammer, mit vorzugsweise einem pneumatischen Schlagwerk.

Elektrohandwerkzeuggeräte mit pneumatischem Schlagwerk benutzen zur Erzeugung des Schlages eine hin- und hergehende schwingende Bewegung, welche auf eine Gasfeder zwischen einem in einem Hohlzylinder dichtend relativ zu diesem beweglichen Erregerkolben und einem distanzierten in Richtung der Werkzeugachse dichtend beweglichen Schlagmittel aufgebracht wird. Dazu wird die Drehbewegung eines Elektroantriebs zumindest teilweise mittels geeigneter Transformationsgetriebe, meist Exzenter- oder Taumelschwinger, in eine Hin- und Herbewegung des Erregerkolbens transformiert. Bei zweckentsprechender Benutzung wirkt im Kraftweg die in Werkzeugrichtung axiale Gegenkraft als Rückstoss des Schlages über das Werkzeug, das Schlagwerk, das Transformationsgetriebe und dessen Lagerung auf das Gehäuse und verursacht störende Vibrationen bei dem, die Kraft aufbringenden, Benutzer.

Es ist aus der Physik der erzwungenen Amplitudenschwingungen eines Federpendels prinzipiell bekannt, dass besonders hohe Vibrationsamplituden im mechanischen Resonanzfall auftreten bzw. umgekehrt die Vibrationsamplituden durch weit auseinander liegende Eigen- und Vibrationsfrequenzen wirkungsvoll gedämpft werden können. In die Eigenfrequenz eines Federpendels geht die Schwingmasse und die Federkonstante ein, welche im Nutzungsfall bei einem einfachen schlagenden Elektrohandwerkzeuggerät durch dessen Masse und die Federkonstante des Nutzers bei der Handhabung ausgebildet wird. Abhängig von der Schlagzahl als Vibrationsfrequenz stellt sich demnach eine bestimmte Vibrationsamplitude des Elektrohandwerkzeuggeräts ein.

Nach der US3918535 wird in den Kraftweg zwischen dem axial verschiebbaren Schlagwerk und dem Gehäuse eine, zur Verlagerung des Arbeitspunktes vorgespannte, Druckfeder vorgesehen, welche die erste axial verschiebbare Baugruppe des Schlagwerks von der zweiten Baugruppe mit dem Gehäuse teilweise schwingungsentkoppelt und über die dadurch entstehende Relativbewegung dieser Baugruppe zum Gehäuse über Dämpfungselemente gedämpft werden kann. Das somit zwangsläufig entstandene System zweier gekoppelter gleichgerichteter Schwinger beinhaltet eine relativ kleine Masse der Baugruppe des Schlagwerks, welches durch den Rückstoss des Schlages somit stark schwingt. Die relativ grössere Masse der zweiten Baugruppe mit dem Gehäuse führt, abhängig von deren Eigenfrequenz, eine erzwungene Schwingung mit geringerer Vibrationsamplitude aus.

Die Dämpfung dieser Rückstossenergie durch eine Relativbewegung zweier Baugruppen unter Zwischenschaltung eines Dämpfungselements hängt prinzipiell von dem dissipativen Anteil der Deformationsenergie des Dämpfungselementes ab und steigt insbesondere sowohl mit der Deformationskraftamplitude als auch mit der Deformationswegamplitude.

Nach der US5927407 werden bei den Dämpfungselementen zur Reduzierung der Vibrationen der schwingungsmässig entkoppelten Baugruppen von Handwerkzeuggeräten sechs, in axialer Richtung dämpfende, Elastomerbauteile verwendet, welche bezüglich ihrer viscoelastischen Energiedissipation auf die Vibrationsfrequenz optimiert sind. Eine derartige Lösung vermindert die Vibrationsamplitude nur relativ zum Fall ohne Dämpfungselemente.

Nach der US5806609 weist ein Elektrohandwerkzeuggerät zur Erzeugung einer zumindest schlagenden Bewegung eines Werkzeugs ein Gehäuse auf, mit einem Schlagwerk und einem Elektroantrieb mit einem drehbaren Rotor mit einer parallel zur Werkzeugachse orientierten Rotorachse. Dabei bilden sowohl das Schlagwerk als auch der Elektroantrieb ein und dieselbe Baugruppe innerhalb des Gehäuses aus.

Die Aufgabe der Erfindung besteht in der weiteren Minimierung der Vibrationen bei schlagenden Elektrohandwerkzeuggeräten. Ein weiterer Aspekt dieser Erfindung besteht in der Realisierung einer verschleissarmen Antriebskette zwischen zwei relativ zueinander beweglichen, schwingungsentkoppelten Baugruppen des Elektrohandwerkzeuggerätes

Die Aufgabe wird im wesentlichen durch die Merkmale der unabhängigen Ansprüche gelöst. Vorteilhafte Weiterbildungen ergeben sich aus den Unteransprüchen.

Im wesentlichen beinhaltet eine, längs der Werkzeugachse begrenzt axial bewegliche, erste Baugruppe neben dem Schlagwerk einen, um eine parallel zur Vibration der ersten Baugruppe orientierten Rotorachse drehbaren, Rotor des Elektroantriebs sowie vorteilhaft ein Transformationsgetriebe. Die schwingungsentkoppelte zweite Baugruppe beinhaltet den Stator des Elektroantriebs und das Gehäuse.

Dadurch vergrössert sich die schwingungstechnisch zu beachtende Masse der ersten Baugruppe, welche die Masse des Schlagwerks, des Transformationsgetriebes und des Rotors addiert, relativ zur grösseren Masse der zweiten Baugruppe, welche die Masse des Stators und des Gehäuses sowie optional die Masse der Elektroantriebselektronik addiert. Durch die nunmehr absolut höhere Masse der ersten Baugruppe reduziert sich die durch die gleiche Rückstossenergie erzeugte Vibrationsamplitude der ersten Baugruppe.

Zudem wird das Massenverhältnis beider Baugruppen in Richtung zu einer relativ grösseren Masse der ersten Baugruppe verschoben, einschliesslich in Richtung auf eine Massengleichheit beider Baugruppen. Somit kann durch ein zwischen beiden Baugruppen angeordnetes Dämpfungselement mehr Rückstossenergie dissipiert werden, wodurch die Vibrationsamplitude der zweiten Baugruppe mit dem Gehäuse vermindert wird.

Vorteilhaft werden Dämpfungselemente aus viscoelastischem Material verwendet, welches bei der Vibrationsfrequenz im Arbeitstemperaturbereich des Elektrohandwerkzeugs viel Energie dissipieren.

Die Antriebskette für die Schlagerzeugung und/oder Drehbewegung des Elektrohandwerkzeugs weist ein verschleissarmes Kupplungsmittel bezüglich der Relativbewegung auf, welche als drehmomentschlüssige Kupplung durch ein magnetisches Drehfeld des Stators auf einen axial beweglichen, kollektorlosen Rotor ausgebildet wird. Insbesondere werden keine mechanischen kraftübertragenden, und somit verschleissanfälligen, Kupplungsmittel zum Ausgleich der Relativbewegung zwischen beiden Baugruppen benötigt. Bei einem kollektorlosen Rotor entfallen zudem die bei einer axialen Bewegung verschleissenden Kollektoren.

Die Erfindung wird bezüglich eines vorteilhaften Ausführungsbeispiels näher erläutert mit:
Fig. 1 als schlagendes Elektrohandwerkzeuggerät.

Nach Fig. 1 weist ein schlagendes Elektrohandwerkzeuggerät 1 eine über Lagerungen, bspw. Gleit- oder Wälzlager, längs einer Werkzeugachse A begrenzt, bspw. 10 mm, bewegliche erste Baugruppe mit einem Schlagwerk 2, welches einen, eine Hin- und Herbewegung ausführenden, Erregerkolben 3 beinhaltet, mit einem Transformationsgetriebe 4, welches einen Exzenter und zwei rechtwinkelig ineinandergreifende Kegelräder beinhaltet, und mit einem, parallel zur ersten Vibration I der ersten Baugruppe um eine Rotorachse B drehbaren und längs dieser begrenzt axial verschiebbaren, kollektorlosen Rotor 5 eines Elektroantriebs sowie eine zweite Baugruppe mit der zweiten Vibration II auf, welche ein Gehäuse 6, einen Stator 7 des Elektroantriebs und die zugeordnete Elektroantriebselektronik 8 beinhaltet und relativ zur ersten Baugruppe über eine vorgespannte elastische Feder 9, bspw. eine Spiraldruckfeder, mit einem dazu parallel geschalteten Dämpfungselement 10 aus viscoelastischem Material bezüglich der Vibrationen I, II schwingungsentkoppelt ist.

## Patentansprüche

1. Elektrohandwerkzeuggerät zur Erzeugung einer zumindest schlagenden Bewegung eines Werkzeugs längs einer Werkzeugachse (A), mit einem innerhalb eines Gehäuses (6) angeordneten Schlagwerk (2) und einem Elektroantrieb mit einem Stator (7) und einem drehbaren Rotor (5) mit einer parallel zur Werkzeugachse (A) orientierten Rotorachse (B), **dadurch gekennzeichnet, dass** eine das Schlagwerk (2) und den Rotor (5) beinhaltende erste Baugruppe längs der Werkzeugachse (A) begrenzt beweglich in einer das Gehäuse (6) und den Stator (7) aufweisenden, schwingungsentkoppelten zweiten Baugruppe gelagert ist.

2. Elektrohandwerkzeuggerät nach Anspruch 1, **dadurch gekennzeichnet, dass** die erste Baugruppe ein Transformationsgetriebe aufweist.

3. Elektrohandwerkzeuggerät nach Anspruch 1 oder Anspruch 2, **dadurch gekennzeichnet, dass** die zweite Baugruppe eine Elektroantriebselektronik (8) aufweist.

4. Elektrohandwerkzeuggerät nach einem der vorherigen Ansprüche, **dadurch gekennzeichnet, dass** der Rotor (5) kollektorlos ausgebildet ist.

5. Elektrohandwerkzeuggerät nach einem der vorherigen Ansprüche, **dadurch gekennzeichnet, dass** die Masse der ersten Baugruppe und die Masse der zweiten Baugruppe im wesentlichen gleich gross sind.

6. Elektrohandwerkzeuggerät nach einem der vorherigen Ansprüche, **dadurch gekennzeichnet, dass** die erste Baugruppe mit der zweiten Baugruppe über eine elastische Feder (9) schwingungsentkoppelt verbunden ist.

7. Elektrohandwerkzeuggerät nach Anspruch 6, **dadurch gekennzeichnet, dass** der Feder (9) ein Dämpfungselement (10) parallel zugeschaltet ist.

8. Elektrohandwerkzeuggerät nach Anspruch 7, **dadurch gekennzeichnet, dass** das Dämpfungselement (10) aus viscoelastischem Material besteht.

9. Elektrohandwerkzeuggerät nach Anspruch 8, **dadurch gekennzeichnet, dass** bei Arbeitstemperatur des Elektrohandwerkzeuggerätes (1) das viscoelastische Material bei der Vibrationsfrequenz eine optimale Energiedissipation aufweist.

## Claims

1. Electric hand tool for producing at least one striking movement of a tool along a tool axis (A) with a striking mechanism (2) arranged inside a housing (6) and an electric drive with a stator (7) and a rotating rotor (5) with a rotor axis (B) directed parallel to the tool axis (A), **characterised in that** a first unit containing the striking mechanism (2) and the rotor (5) is supported so that it can move in a limited way in a second unit, which is decoupled from vibrations and has the housing (6) and the stator (7).

2. Electric hand tool according to claim 1, **characterised in that** the first unit has a transformation gear.

3. Electric hand tool according to claim 1 or claim 2, **characterised in that** the second unit has electric drive electronics (8).

4. Electric hand tool according to one of the previous claims, **characterised in that** the rotor (5) is made without collector.

5. Electric hand tool according to one of the previous claims, **characterised in that** the mass of the first unit and the mass of the second unit are essentially the same size.

6. Electric hand tool according to one of the previous claims, **characterised in that** the first unit is connected to the second unit through a flexible spring (9) so as to be decoupled from vibrations.

7. Electric hand tool according to claim 6, **characterised in that** the spring (9) has an attenuating element (10) connected to it in parallel.

8. Electric hand tool according to claim 7, **characterised in that** the attenuating element (10) consists of a viscoelastic material.

9. Electric hand tool according to claim 8, **characterised in that** the viscoelastic material has optimum energy dissipation at the vibration frequency at the working temperature of the electric hand tool (1).

## Revendications

1. Appareil portatif électrique pour imprimer un mouvement au moins percutant à un outil suivant un axe d'outil (A), comprenant un mécanisme de percussion (2) disposé à l'intérieur d'un carter (6) et un moyen d'entraînement électrique constitué d'un stator (7) et d'un rotor tournant (5) avec un axe de rotor (B) orienté parallèlement à l'axe d'outil (A), **caractérisé en ce qu'**un premier ensemble comprenant le mécanisme de percussion (2) et le rotor (5) est monté avec une mobilité réduite suivant l'axe d'outil (A) dans un second ensemble à découplage vibratoire comprenant le carter (6) et le stator (7).

2. Appareil portatif électrique selon la revendication 1, **caractérisé en ce que** le premier ensemble comprend un mécanisme convertisseur.

3. Appareil portatif électrique selon la revendication 1 ou 2, **caractérisé en ce que** le second ensemble comprend une électronique d'entraînement électrique (8).

4. Appareil portatif électrique selon une des revendications précédentes, **caractérisé en ce que** le rotor (5) est conçu sans collecteur.

5. Appareil portatif électrique selon une des revendications précédentes, **caractérisé en ce que** la masse du premier ensemble et la masse du second ensemble sont sensiblement identiques.

6. Appareil portatif électrique selon une des revendications précédentes, **caractérisé en ce que** le premier ensemble est relié au second ensemble avec découplage vibratoire par l'intermédiaire d'un ressort élastique (9).

7. Appareil portatif électrique selon la revendication 6, **caractérisé en ce qu'**un élément amortisseur (10) est associé en parallèle au ressort (9).

8. Appareil portatif électrique selon la revendication 7, **caractérisé en ce que** l'élément amortisseur (10) est réalisé en matière viscoélastique.

9. Appareil portatif électrique selon la revendication 8, **caractérisé en ce que**, à la température de travail de l'appareil à main électrique (1), la matière viscoélastique possède une dissipation d'énergie optimale à la fréquence vibratoire.
